# EUROPÄISCHE PATENTSCHRIFT

(11) **EP 3 739 123 B1**
(45) Veröffentlichungstag und Bekanntmachung des Hinweises auf die Patenterteilung: **02.08.2023**
(21) Anmeldenummer: 20173291.4
(22) Anmeldetag: 06.05.2020
(51) Int. Cl.: E01C 19/48, E01C 19/43

(54) **VORRICHTUNG ZUM FERTIGEN EINES STRASSENBANKETTS**
DEVICE FOR PRODUCING A ROAD SHOULDER
DISPOSITIF DE FABRICATION D'UNE BANQUETTE

(30) Priorität: 14.05.2019 AT 504322019
(43) Veröffentlichungstag der Anmeldung: 18.11.2020
(73) Patentinhaber: W Quadrat GmbH, 4692 Niederthalheim (DE)
(72) Erfinder: Watzinger, Andreas, 4902 Wolfsegg am Hausruck (AT); Ruttnigg, Wolfgang, 4661 Roitham (AT)
(74) Vertreter: Hübscher & Partner Patentanwälte GmbH

(56) Entgegenhaltungen:
- EP-A2- 1 522 630
- WO-A1-2009/158016
- DE-A1-102010 025 573
- DE-U1-202020 102 685
- DE-U1-202020 102 685
- JP-A- 2013 217 055

## Beschreibung

Die Erfindung bezieht sich auf eine fahrbare Vorrichtung zum Fertigen eines Straßenbanketts mit einer Fördervorrichtung, einem Einbaukanal und einem Vorratsbehälter für ein Einbaugut, der über die Fördervorrichtung mit dem Einbaukanal verbunden ist, wobei der Einbaukanal eine Austrittsöffnung für das verdichtete Einbaugut aufweist.

Die Anmelderin hat das Patent für Deutschland unter Bezugnahme auf DE202020102685U1 freiwillig eingeschränkt und gesonderte Patentansprüche für diesen Staat vorgelegt.

Ein Straßenbankett ist der an eine Fahrbahn angrenzende Abschnitt einer Straßenkrone, der beispielsweise durch ein Ableiten von regenbedingten Oberflächenwasser zur Erhöhung der Verkehrssicherheit beitragen kann.

Zur Fertigung solcher Straßenbankette sind aus der DE4109944A1 und der DE102010025573A1 verfahrbare Bankettfertiger vorbekannt, die einen Vorratsbehälter für ein Einbaugut umfassen. Das im Bunker gelagerte Einbaugut wird über eine Fördervorrichtung zum Fahrbahnrand transportiert und von einer Einbaubohle verdichtet. Als Einbaugut wird üblicherweise ein für Wasser permeables Material wie Kies eingesetzt. Nachteilig daran ist allerdings, dass das Einbaugut aufgrund seiner hohen Rieselfähigkeit nicht formstabil ist, sodass eine häufige Wartung erforderlich ist. Darüber hinaus ergibt sich zwischen einem solchen Straßenbankett und der Fahrbahn eine Stufe, die ein Abdriften von der Fahrbahn begünstigt, ein Wiederauffahren auf die Fahrbahn erschwert und damit eine Gefahrenquelle für Straßenbenützer mit sich bringt.

Es wurde daher bereits vorgeschlagen (WO2017137168A1), aus Beton geformte und Querrinnen aufweisende Signalsteine an Fahrbahnrändern zu verlegen. Kommt ein Straßenbenützer von der Fahrbahn auf das von den Signalsteinen gebildete Straßenbankett ab, so bedingt die Profilierung der Signalsteine, die auch zur Ableitung von Oberflächenwasser dient, ein für den Fahrer fühl- und hörbares Signal. Das Verlegen solcher Signalsteine erweist sich allerdings als zeitaufwändiger Prozess, da diese stückweise an die Fahrbahngeometrie angepasst und eingebaut werden müssen. Zudem verlangen solche Signalsteine eine vorgefertigte Tragschicht aus beispielsweise Kies, was den Aufwand für die Fertigung des Straßenbanketts zusätzlich erhöht.

Aus JP2013217055A ist ein Asphaltfertiger zum Fertigen einer Straße bekannt. Während der Fertigung der Straße kann durch eine Walze ein Signalrelief in die Asphaltschicht eingeprägt werden. Da das Signalrelief nur während der Fertigung der Straße eingeprägt werden kann, ergibt sich ein aufwändiger Fertigungsprozess.

Der Erfindung liegt somit die Aufgabe zugrunde, eine fahrbare Vorrichtung zum Fertigen eines Straßenbanketts der eingangs geschilderten Art vorzuschlagen, die die Gefahr eines Abkommens von der Straße verringert und einen raschen und einfachen Einbauprozess ermöglicht.

Die Erfindung löst die gestellte Aufgabe dadurch, dass die Austrittsöffnung von einem Abziehrand begrenzt ist, dem in Fahrtrichtung der Vorrichtung gesehen eine Prägewalze zum Aufbringen eines Signalreliefs auf das vom Abziehrand geformte Einbaugut vorgelagert ist. Zufolge dieser Maßnahmen wird das von dem Vorratsbehälter über die Fördervorrichtung zur Austrittsöffnung des Einbaukanals transportierte, vorzugsweise aushärtende Einbaugut, wie beispielsweise Beton, im Einbaukanal zu einem Einbaurohling vorgeformt und dort zumindest aufgrund seines Eigengewichtes und in einer bevorzugten Ausgestaltungsform durch einen Flaschenrüttler verdichtet, wonach der Abziehrand der Austrittsöffnung dem Einbaurohling einen vordefinierten Querschnitt verleiht, sodass ein Einbaugutrohling im an die Fahrbahn angrenzenden Bereich bei der Überfahrt kontinuierlich eingebaut werden kann. Durch den Abziehrand erfährt dieser Einbaugutrohling eine erste Glättung und Höhenanpassung an die angrenzende Fahrbahn. Der Abziehrand kann allerdings den Einbaurohling nicht nur deckseitig nach oben, sondern auch seitlich abziehen und glätten, sodass durch die Formgebung bzw. Kontur des Abziehrandes unterschiedliche Querschnitte des Einbaurohlings gefertigt werden können. Dies kann besonders exakt durchgeführt werden, wenn der Einbaukanal mit seiner Austrittsöffnung gegen die Fahrtrichtung geöffnet ist, wobei zumindest der der Austrittsöffnung vorgelagerte Endabschnitt des Einbaukanals im Wesentlichen parallel zur Fahrbahn ausgerichtet sein kann. Die Ebene der Austrittsöffnung verläuft somit quer zur Fahrbahn. Durch die in Fahrtrichtung vorgelagerte Prägewalze wird dem vorgeformten Einbaugutrohling ein Signalrelief aufgeprägt. Je nach Ausgestaltung der Prägewalze können unterschiedliche Signalreliefe erzeugt werden, wobei sich Prägewalzen mit in Richtung der Rotationsachse der Prägewalze verlaufenden Prägekörpern bewährt haben, da diese ein für einen Autofahrer bei Überfahrt deutlich zu erkennendes Signalmuster erzeugen. Damit das Straßenbankett ein ausreichendes Ableiten von Oberflächenwasser ermöglicht, kann die Rotationsachse der Prägewalze gegenüber der Horizontalen schwenkverstellbar gelagert sein, sodass eine Anschrägung des Straßenbanketts ermöglicht wird. Dies kann auch durch eine konisch geformte Prägewalze erzielt werden.

Um eine Anpassung des Höhenniveaus des Straßenbanketts an die angrenzende Fahrbahn zu ermöglichen, wird vorgeschlagen, dass die Prägewalze einen entlang ihrer Rotationsachse an einen mit Prägekörpern versehenen Prägebereich anschließenden, prägekörperfreien Angleichsbereich zum Anschluss des Straßenbankettes an eine angrenzende Fahrbahn aufweist. Der glatte Angleichsbereich rollt über den Fahrbahnrand und verhindert dadurch ein Versenken der Prägewalze unter das Niveau der Fahrbahn. Gleichzeitig plättet der Angleichsbereich das von der Prägewalze auf die Fahrbahn verdrängte Einbaugut, sodass Unebenheiten auf der Fahrbahn vermieden und die durch ein seitliches Abbrechen geschwächten Fahrbahnränder verstärkt werden. In einer besonders bevorzugten Ausführungsform kann der Angleichsbereich auch so ausgebildet sein, dass er sowohl über den Fahrbahnrand als auch über den Rand des einzubauenden Straßenbanketts rollt, sodass ein ebenflächiger Übergang erreicht wird.

Damit das Signalrelief exakt und reproduzierbar auf den Einbaugutrohling aufgebracht werden kann, empfiehlt es sich in einer besonders günstigen Ausführungsform der erfindungsgemäßen Vorrichtung, dass der Prägewalze ein Zerstäuber zum Benetzen der Prägewalzenoberfläche zugeordnet ist. Durch die Benetzung der Prägewalze mit beispielsweise Wasser wird ein Anheften des Einbaugutes, insbesondere im Falle eines aushärtenden Einbaugutes, an der Prägewalze vermieden. In weiterer Folge werden keine Einbaugutrückstände von der Prägewalze mitgerissen, die ein unerwünschtes Signalrelief aufbringen könnten. Werden trotz ausreichender Benetzung kleine Mengen an Einbaugut mitgerissen, so können die Zerstäuber auch als Reinigungsdüsen zur Entfernung dieser Rückstände ausgebildet sein.

Ein besonders gleichmäßiger Einbaurohling entsteht, wenn der Abziehrand des Einbaukanals einen sich entgegen der Fahrtrichtung erstreckenden Abstreifer bildet. Der Abstreifer kann ein starrer plattenförmiger Körper sein, wiewohl auch schwimmend gelagerte Bohlen denkbar sind. Auch können insbesondere für den Fall, dass der Abziehrand in mehreren Richtungen, also beispielsweise sowohl horizontal als auch vertikal verläuft, mehrere Abstreifer für die einzelnen Außenflächen des Einbaurohlings vorgesehen sein.

Vor allem der Übergang von dem Straßenbankett zur Fahrbahn stellt bei der Straßenbankettfertigung eine große Herausforderung dar. Um Fehlstellen zwischen Fahrbahn und Straßenbankett zu vermeiden, kann der Einbaukanal einen Anschlag für die um das Straßenbankett zu erweiternde Fahrbahn und eine quer zur Fahrtrichtung offene Fügeöffnung zum Anschließen des verdichteten Einbaugutes an die Fahrbahn aufweisen. Durch den Anschlag des Einbaukanals kann dieser unmittelbar entlang des Fahrbahnrandes geführt und ausgerichtet werden. Da neben der Austrittsöffnung auch eine quer zur Fahrtrichtung, nämlich insbesondere zum Fahrbahnrand hin offene Fügeöffnung vorgesehen ist, wird das Einbaugut an den Fahrbahnrand angedrückt. Bei entsprechend hoher Viskosität des Einbauguts bleibt dieses auch nach Aufbringung des Signalreliefs angedrückt, wodurch die Ausbildung von Spalten oder Fehlstellen beim Aushärten des Einbauguts verhindert wird. Demzufolge kann sich kein abzuleitendes Wasser zwischen Fahrbahn und Signalstreifen sammeln, das vor allem im Winter zu frostbedingten Schäden führen würde.

Besonders einfach zu konstruierende Verhältnisse hinsichtlich der Ausgestaltung des Einbaukanals ergeben sich dabei, wenn die Austrittsöffnung zur Fügeöffnung erweitert ist. Dies bedeutet, dass die Austrittsöffnung und die Fügeöffnung eine gemeinsame Aussparung in der Einbaukanalwand bilden, die damit sowohl gegen die Fahrtrichtung als auch quer dazu, vorzugsweise in Richtung des Fahrbahnrandes durchbrochen ist.

Um den Übergangsbereich zwischen Fahrbahnrand und Straßenbankett zu verbessern und am Fahrbahnrand bereits vorhandene Abnützungs- und Fehlstellen in einem Arbeitsschritt mit der Bankettfertigung ausbessern zu können, wird vorgeschlagen, dass die Prägewalze einen entlang ihrer Rotationsachse an einen mit Prägekörpern versehenen Prägebereich anschließenden, prägekörperfreien Angleichsbereich zum Anschluss des Straßenbankettes an eine angrenzende Fahrbahn aufweist und dass die Fügeöffnung einen Abschnitt der Einbaukanaldecke durchbricht, der dem Angleichsbereich der Prägewalze in Fahrtrichtung der Vorrichtung gesehen nachgelagert ist. Dadurch wird sichergestellt, dass das Einbaugut nicht nur auf den vertikalen Abschnitt des Fahrbahnrands angedrückt wird, sondern dass ein Teil des Einbauguts auf die Oberfläche des Fahrbahnrandes, nämlich zu genau jenem Bereich, über den anschließend der Angleichsbereich der Prägewalze rollt, geleitet wird.

Damit Lufteinschlüsse im Einbaugut vor dem Einbau minimiert werden, empfiehlt es sich, dass sich der Einbaukanal entgegen der Fahrtrichtung verjüngt. Demzufolge wird das Einbaugut einer entlang des Einbaukanals steigenden Verdichtung ausgesetzt, sodass eine homogene und lufteinschlussfreie Zusammensetzung des den Einbaukanal verlassenden Einbaugutrohlings erzielt wird.

In der Zeichnung ist der Erfindungsgegenstand beispielsweise dargestellt. Es zeigen
- Fig. 1: eine schematische Seitenansicht einer erfindungsgemäßen Vorrichtung zum Fertigen eines Straßenbanketts und
- Fig. 2: einen Ausschnitt einer der Fig. 1 entsprechenden Draufsicht in gleichem Maßstab.

Eine erfindungsgemäße fahrbare Vorrichtung zum Fertigen eines an eine Fahrbahn 1 angrenzenden Straßenbanketts 2 weist, wie insbesondere der Fig. 1 zu entnehmen ist, einen Vorratsbehälter 3 für ein Einbaugut auf. Das im Vorratsbehälter 3 aufbewahrte Einbaugut wird über eine Fördervorrichtung 4 zum Einbaukanal 5 transportiert, in dem dieses verdichtet und anschließend nach Verlassen der Austrittsöffnung 6 im Bereich neben der Fahrbahn 1 eingebaut wird. Die Austrittsöffnung 6 weist dabei einen Abziehrand 7 auf, wobei dieser einen sich entgegen der Fahrtrichtung 8 erstreckenden Abstreifer 9 bildet, der das aufgetragene Einbaugut glättet und dadurch eine Einbaugutrohling 10 vorformt. Es versteht sich dabei von selbst, dass der Abziehrand 7 nicht um die Austrittsöffnung 6 umlaufen muss, sondern nur Abschnitte dieser Austrittsöffnung 6 bilden kann.

Ein besonders exakter Einbau des Einbaugutrohlings 10 gelingt, wenn die Ebene der Austrittsöffnung 6 quer zur Fahrbahn 1 verläuft. Für eine prozesstechnisch einfache Erzeugung von einem Straßenbankett 2, das einem Autofahrer ein etwaiges Abkommen von der Straße signalisiert, ist der Austrittsöffnung 6 in Fahrtrichtung 8 eine Prägewalze 11 vorgelagert, die dem Einbaugutrohling 10 ein Signalrelief 12 aufprägt.

Wie in der Fig. 2 dargestellt ist, weist die Prägewalze 11 einen mit entlang ihrer Rotationsachse verlaufenden Prägekörpern 13 versehenen Prägebereich auf, der an einen prägekörperfreien, also glatten Angleichsbereich 14 anschließt. Der Angleichsbereich 14 wird entlang des Randes der Fahrbahn 1 geführt, wodurch die Prägewalze 11 an das Höhenniveau der Fahrbahn 1 angeglichen wird.

Ein Mitreißen von bereits eingebautem Einbaugut durch die Prägewalze 11 wird durch eine ständige Benetzung der Prägewalze 11 erreicht. Zu diesem Zweck sind zwei Zerstäuber 15, 16 vorgesehen, wobei ein Zerstäuber 15 dem Prägebereich und ein Zerstäuber 16 dem Angleichsbereich 14 zugeordnet ist. Die Zerstäuber 15, 16 sind dabei als Reinigungsdüsen ausgelegt, sodass sie die Prägewalze 11 im Falle eines trotz Benetzung mitgerissenen Einbaugutrückstandes von diesem Rückstand reinigen.

Der Einbaukanal 5 weist einen Anschlag für den vertikalen Abschnitt des Randes der Fahrbahn 1 und neben der Austrittsöffnung 6 eine quer zur Fahrtrichtung 8 fahrbahnseitig offene Fügeöffnung 17 auf, die einen Abschnitt des eine Einbaukanaldecke bildenden Abstreifers 9 durchbricht, der dem Angleichsbereich 14 der Prägewalze 11 in Fahrtrichtung 8 nachgelagert ist. Durch die erfindungsgemäße Ausbildung der Austrittsöffnung 6 und der Fügeöffnung 17 wird der Einbaugutrohling 10 an den vertikalen Abschnitt des Randes der Fahrbahn 1 angedrückt. Überschüssiges Einbaugut wird auf die Oberfläche des Randes der Fahrbahn 1 verdrängt und zwar auf jenen Bereich, den der Angleichsbereich 14 der Prägewalze 11 in weiterer Folge überrollt. Dadurch wird das Einbaugut geglättet und wieder auf den Einbaugutrohling 10 zurückgedrängt. Zufolge dieser Maßnahmen wird eine Spaltenbildung zwischen Fahrbahn 1 und Straßenbankett 2 vermieden und es werden etwaige Schäden im Randbereich der Fahrbahn 1 im gleichen Arbeitsschritt behoben.

Zur Vermeidung von Lufteinschlüssen kann sich der Einbaukanal 5 einerseits in einer vertikalen und andererseits in einer entgegen der Fahrtrichtung 8 verlaufenden Richtung verjüngen. Demzufolge ist das Einbaugut während dem Passieren des Einbaukanals 5 einer steigenden Verdichtung ausgesetzt.

## Patentansprüche (Patentansprüche für folgende(n) Vertragsstaat(en): AT,BE,CH,DK,ES,FR,GB,GR,IT,LI,LU,NL,SE,MC,PT,IE,SI,LT,LV,FI,RO,MK,CY,AL,TR,BG,CZ,EE,HU,PL,SK,HR,IS,MT,NO,RS,SM)

1. Fahrbare Vorrichtung zum Fertigen eines Straßenbanketts (2) mit einer Fördervorrichtung (4), einem Einbaukanal (5) und einem Vorratsbehälter (3) für ein Einbaugut, der über die Fördervorrichtung (4) mit dem Einbaukanal (5) verbunden ist, wobei der Einbaukanal (5) eine Austrittsöffnung (6) für das verdichtete Einbaugut aufweist, **dadurch gekennzeichnet, dass** die Austrittsöffnung (6) von einem Abziehrand (7) begrenzt ist, dem in Fahrtrichtung (8) der Vorrichtung gesehen eine Prägewalze (11) zum Aufbringen eines Signalreliefs (12) auf das vom Abziehrand (7) geformte Einbaugut vorgelagert ist.

2. Fahrbare Vorrichtung nach Anspruch 1, **dadurch gekennzeichnet, dass** die Prägewalze (11) einen entlang ihrer Rotationsachse an einen mit Prägekörpern (13) versehenen Prägebereich anschließenden, prägekörperfreien Angleichsbereich (14) zum Anschluss des Straßenbankettes (2) an eine angrenzende Fahrbahn (1) aufweist.

3. Fahrbare Vorrichtung nach Anspruch 1 oder 2, **dadurch gekennzeichnet, dass** der Prägewalze (11) ein Zerstäuber (15) zum Benetzen der Prägewalzenoberfläche zugeordnet ist.

4. Fahrbare Vorrichtung nach einem der Ansprüche 1 bis 3, **dadurch gekennzeichnet, dass** der Abziehrand (7) des Einbaukanals (5) einen sich entgegen der Fahrtrichtung (8) erstreckenden Abstreifer (9) bildet.

5. Fahrbare Vorrichtung nach einem der vorangegangenen Ansprüche 1 bis 4, **dadurch gekennzeichnet, dass** der Einbaukanal (5) einen Anschlag für die um das Straßenbankett (2) zu erweiternde Fahrbahn (1) und eine quer zur Fahrtrichtung (8) offene Fügeöffnung (17) zum Anschließen des verdichteten Einbaugutes an die Fahrbahn (1) aufweist.

6. Fahrbare Vorrichtung nach Anspruch 5, **dadurch gekennzeichnet, dass** die Austrittsöffnung (6) zur Fügeöffnung (17) erweitert ist.

7. Fahrbare Vorrichtung nach Anspruch 5 oder 6, **dadurch gekennzeichnet, dass** die Prägewalze (11) einen entlang ihrer Rotationsachse an einen mit Prägekörpern (13) versehenen Prägebereich anschließenden, prägekörperfreien Angleichsbereich (14) zum Anschluss des Straßenbankettes (2) an eine angrenzende Fahrbahn (1) aufweist und dass die Fügeöffnung (17) einen Abschnitt der Einbaukanaldecke durchbricht, der dem Angleichsbereich (14) der Prägewalze (11) in Fahrtrichtung (8) der Vorrichtung gesehen nachgelagert ist.

8. Fahrbare Vorrichtung nach einem der Ansprüche 1 bis 7, **dadurch gekennzeichnet, dass** sich der Einbaukanal (5) entgegen der Fahrtrichtung (8) verjüngt.

## Patentansprüche (Patentansprüche für folgende(n) Vertragsstaat(en): DE)

1. Fahrbare Vorrichtung zum Fertigen eines Straßenbanketts (2) mit einer Fördervorrichtung (4), einem Einbaukanal (5) und einem Vorratsbehälter (3) für ein Einbaugut, der über die Fördervorrichtung (4) mit dem Einbaukanal (5) verbunden ist, wobei der Einbaukanal (5) eine Austrittsöffnung (6) für das verdichtete Einbaugut aufweist, **dadurch gekennzeichnet, dass** die Austrittsöffnung (6) von einem Abziehrand (7) begrenzt ist, dem in Fahrtrichtung (8) der Vorrichtung gesehen eine Prägewalze (11) zum Aufbringen eines Signalreliefs (12) auf das vom Abziehrand (7) geformte Einbaugut vorgelagert ist, wobei zum Verdichten des Einbauguts im Einbaukanal (5) ein Flaschenrüttler vorgesehen ist.

2. Fahrbare Vorrichtung nach Anspruch 1, **dadurch gekennzeichnet, dass** die Prägewalze (11) einen entlang ihrer Rotationsachse an einen mit Prägekörpern (13) versehenen Prägebereich anschließenden, prägekörperfreien Angleichsbereich (14) zum Anschluss des Straßenbankettes (2) an eine angrenzende Fahrbahn (1) aufweist.

3. Fahrbare Vorrichtung nach Anspruch 1 oder 2, **dadurch gekennzeichnet, dass** der Prägewalze (11) ein Zerstäuber (15) zum Benetzen der Prägewalzenoberfläche zugeordnet ist.

4. Fahrbare Vorrichtung nach einem der Ansprüche 1 bis 3, **dadurch gekennzeichnet, dass** der Abziehrand (7) des Einbaukanals (5) einen sich entgegen der Fahrtrichtung (8) erstreckenden Abstreifer (9) bildet.

5. Fahrbare Vorrichtung nach einem der vorangegangenen Ansprüche 1 bis 4, **dadurch gekennzeichnet, dass** der Einbaukanal (5) einen Anschlag für die um das Straßenbankett (2) zu erweiternde Fahrbahn (1) und eine quer zur Fahrtrichtung (8) offene Fügeöffnung (17) zum Anschließen des verdichteten Einbaugutes an die Fahrbahn (1) aufweist.

6. Fahrbare Vorrichtung nach Anspruch 5, **dadurch gekennzeichnet, dass** die Austrittsöffnung (6) zur Fügeöffnung (17) erweitert ist.

7. Fahrbare Vorrichtung nach Anspruch 5 oder 6, **dadurch gekennzeichnet, dass** die Prägewalze (11) einen entlang ihrer Rotationsachse an einen mit Prägekörpern (13) versehenen Prägebereich anschließenden, prägekörperfreien Angleichsbereich (14) zum Anschluss des Straßenbankettes (2) an eine angrenzende Fahrbahn (1) aufweist und dass die Fügeöffnung (17) einen Abschnitt der Einbaukanaldecke durchbricht, der dem Angleichsbereich (14) der Prägewalze (11) in Fahrtrichtung (8) der Vorrichtung gesehen nachgelagert ist.

8. Fahrbare Vorrichtung nach einem der Ansprüche 1 bis 7, **dadurch gekennzeichnet, dass** sich der Einbaukanal (5) entgegen der Fahrtrichtung (8) verjüngt.

## Claims (Claims for the following Contracting State(s): AT,BE,CH,DK,ES,FR,GB,GR,IT,LI,LU,NL,SE,MC,PT,IE,SI,LT,LV,FI,RO,MK,CY,AL,TR,BG,CZ,EE,HU,PL,SK,HR,IS,MT,NO,RS,SM)

1. Mobile device for producing a verge (2), having a conveying device (4), a construction channel (5) and a storage container (3) for construction material which is connected to the construction channel (5) via the conveying device (4), wherein the construction channel (5) has an outlet opening (6) for the compacted construction material, **characterised in that** the outlet opening (6) is delimited by a honing edge (7), upstream of which - as seen in the direction of travel (8) of the device - is disposed an embossing roller (11) for applying a signal relief (12) to the construction material formed by the honing edge (7).

2. Mobile device as claimed in claim 1, **characterised in that** the embossing roller (11) has an alignment region (14) which adjoins an embossing region - provided with embossing bodies (13) - along the axis of rotation of the embossing roller, said alignment region being free of embossing bodies and being provided for connecting the verge (2) to an adjoining road (1).

3. Mobile device as claimed in claim 1 or 2, **characterised in that** the embossing roller (11) is allocated a sprayer (15) to wet the embossing roller surface.

4. Mobile device as claimed in any one of claims 1 to 3, **characterised in that** the honing edge (7) of the construction channel (5) forms a stripper (9) extending in the direction opposite to the direction of travel (8).

5. Mobile device as claimed in any one of the preceding claims 1 to 4, **characterised in that** the construction channel (5) comprises a stop for the road (1) to be extended by the verge (2) and a joining opening (17) which is open in the direction transverse to the direction of travel (8) for connecting the compacted construction material to the road (1).

6. Mobile device as claimed in claim 5, **characterised in that** the outlet opening (6) is extended to the joining opening (17).

7. Mobile device as claimed in claim 5 or 6, **characterised in that** the embossing roller (11) has an alignment region (14) which adjoins an embossing region - provided with embossing bodies (13) - along the axis of rotation of the embossing roller, said alignment region being free of embossing bodies and being provided for connecting the verge (2) to an adjoining road (1), and **in that** the joining opening (17) penetrates a section of the construction channel upper surface disposed downstream of the alignment region (14) of the embossing roller (11) as seen in the direction of travel (8) of the device.

8. Mobile device as claimed in any one of claims 1 to 7, **characterised in that** the construction channel (5) tapers in the direction opposite to the direction of travel (8).

## Claims (Claims for the following Contracting State(s): DE)

1. Mobile device for producing a verge (2), having a conveying device (4), a construction channel (5) and a storage container (3) for construction material which is connected to the construction channel (5) via the conveying device (4), wherein the construction channel (5) has an outlet opening (6) for the compacted construction material, **characterised in that** the outlet opening (6) is delimited by a honing edge (7), upstream of which - as seen in the direction of travel (8) of the device - is disposed an embossing roller (11) for applying a signal relief (12) to the construction material formed by the honing edge (7), wherein an internal vibrator is provided in order to compact the construction material in the construction channel (5).

2. Mobile device as claimed in claim 1, **characterised in that** the embossing roller (11) has an alignment region (14) which adjoins an embossing region - provided with embossing bodies (13) - along the axis of rotation of the embossing roller, said alignment region being free of embossing bodies and being provided for connecting the verge (2) to an adjoining road (1).

3. Mobile device as claimed in claim 1 or 2, **characterised in that** the embossing roller (11) is allocated a sprayer (15) to wet the embossing roller surface.

4. Mobile device as claimed in any one of claims 1 to 3, **characterised in that** the honing edge (7) of the construction channel (5) forms a stripper (9) extending in the direction opposite to the direction of travel (8).

5. Mobile device as claimed in any one of the preceding claims 1 to 4, **characterised in that** the construction channel (5) comprises a stop for the road (1) to be extended by the verge (2) and a joining opening (17) which is open in the direction transverse to the direction of travel (8) for connecting the compacted construction material to the road (1).

6. Mobile device as claimed in claim 5, **characterised in that** the outlet opening (6) is extended to the joining opening (17).

7. Mobile device as claimed in claim 5 or 6, **characterised in that** the embossing roller (11) has an alignment region (14) which adjoins an embossing region - provided with embossing bodies (13) - along the axis of rotation of the embossing roller, said alignment region being free of embossing bodies and being provided for connecting the verge (2) to an adjoining road (1), and **in that** the joining opening (17) penetrates a section of the construction channel upper surface disposed downstream of the alignment region (14) of the embossing roller (11) as seen in the direction of travel (8) of the device.

8. Mobile device as claimed in any one of claims 1 to 7, **characterised in that** the construction channel (5) tapers in the direction opposite to the direction of travel (8).

## Revendications (Revendications pour l'(les) Etat(s) contractant(s) suivant(s): AT,BE,CH,DK,ES,FR,GB,GR,IT,LI,LU,NL,SE,MC,PT,IE,SI,LT,LV,FI,RO,MK,CY,AL,TR,BG,CZ,EE,HU,PL,SK,HR,IS,MT,NO,RS,SM)

1. Dispositif mobile pour construire une banquette de chaussée (2) avec un dispositif de convoyage (4), un canal de pose (5) et un réservoir de stockage (3) pour un matériau à poser qui est relié au canal de pose (5) par le dispositif de convoyage (4), dans lequel le canal de pose (5) présente un orifice d'évacuation (6) pour le matériau à poser compacté, **caractérisé en ce que** l'orifice d'évacuation (6) est délimité par un bord détacheur (7) en amont duquel, vu dans la direction de déplacement (8) du dispositif, est monté un rouleau de gaufrage (11) pour appliquer un relief de signal (12) sur le matériau à poser façonné par le bord détacheur (7).

2. Dispositif mobile selon la revendication 1, **caractérisé en ce que** le rouleau de gaufrage (11) présente le long de son axe de rotation une zone d'ajustement (14) sans matrice de gaufrage contiguë à une zone de gaufrage dotée de matrices de gaufrage (13) pour raccorder la banquette de chaussée (2) à une voie de circulation (1) adjacente.

3. Dispositif mobile selon la revendication 1 ou 2, **caractérisé en ce qu'**un pulvérisateur (15) est associé au rouleau de gaufrage (11) pour mouiller la surface du rouleau de gaufrage.

4. Dispositif mobile selon une des revendications 1 à 3, **caractérisé en ce que** le bord détacheur (7) du canal de pose (5) forme un racloir (9) s'étendant dans le sens opposé à la direction de déplacement (8).

5. Dispositif mobile selon une des revendications précédentes 1 à 4, **caractérisé en ce que** le canal de pose (5) comporte une butée pour la voie de circulation (1) à élargir par le biais de la banquette de chaussée (2) et un orifice de jonction (17) ouvert transversalement à la direction de déplacement (8) pour raccorder le matériau à poser compacté à la voie de circulation (1).

6. Dispositif mobile selon la revendication 5, **caractérisé en ce que** l'orifice d'évacuation (6) est élargi pour l'orifice de jonction (17).

7. Dispositif mobile selon la revendication 5 ou 6, **caractérisé en ce que** le rouleau de gaufrage (11) présente le long de son axe de rotation une zone d'ajustement (14) sans matrice de gaufrage contiguë à une zone de gaufrage dotée de matrices de gaufrage (13) pour raccorder la banquette de chaussée (2) à une voie de circulation (1) adjacente et que l'orifice de jonction (17) perce une section du couvercle du canal de pose qui est située en aval de la zone d'ajustement (14) du rouleau de gaufrage (11) vu dans la direction de déplacement (8) du dispositif.

8. Dispositif mobile selon une des revendications 1 à 7, **caractérisé en ce que** le canal de pose (5) s'amincit dans le sens opposé à la direction de déplacement (8).

## Revendications (Revendications pour l'(les) Etat(s) contractant(s) suivant(s): DE)

1. Dispositif mobile pour construire une banquette de chaussée (2) avec un dispositif de convoyage (4), un canal de pose (5) et un réservoir de stockage (3) pour un matériau à poser qui est relié au canal de pose (5) par le dispositif de convoyage (4), dans lequel le canal de pose (5) présente un orifice d'évacuation (6) pour le matériau à poser compacté, **caractérisé en ce que** l'orifice d'évacuation (6) est délimité par un bord détacheur (7) en amont duquel, vu dans la direction de déplacement (8) du dispositif, est monté un rouleau de gaufrage (11) pour appliquer un relief de signal (12) sur le matériau à poser façonné par le bord détacheur (7), un vibreur à aiguille étant prévu pour compacter le matériau à poser dans le canal de pose (5).

2. Dispositif mobile selon la revendication 1, **caractérisé en ce que** le rouleau de gaufrage (11) présente le long de son axe de rotation une zone d'ajustement (14) sans matrice de gaufrage contiguë à une zone de gaufrage dotée de matrices de gaufrage (13) pour raccorder la banquette de chaussée (2) à une voie de circulation (1) adjacente.

3. Dispositif mobile selon la revendication 1 ou 2, **caractérisé en ce qu'**un pulvérisateur (15) est associé au rouleau de gaufrage (11) pour mouiller la surface du rouleau de gaufrage.

4. Dispositif mobile selon une des revendications 1 à 3, **caractérisé en ce que** le bord détacheur (7) du canal de pose (5) forme un racloir (9) s'étendant dans le sens opposé à la direction de déplacement (8).

5. Dispositif mobile selon une des revendications précédentes 1 à 4, **caractérisé en ce que** le canal de pose (5) comporte une butée pour la voie de circulation (1) à élargir par le biais de la banquette de chaussée (2) et un orifice de jonction (17) ouvert transversalement à la direction de déplacement (8) pour raccorder le matériau à poser compacté à la voie de circulation (1).

6. Dispositif mobile selon la revendication 5, **caractérisé en ce que** l'orifice d'évacuation (6) est élargi pour l'orifice de jonction (17).

7. Dispositif mobile selon la revendication 5 ou 6, **caractérisé en ce que** le rouleau de gaufrage (11) présente le long de son axe de rotation une zone d'ajustement (14) sans matrice de gaufrage contiguë à une zone de gaufrage dotée de matrices de gaufrage (13) pour raccorder la banquette de chaussée (2) à une voie de circulation (1) adjacente et que l'orifice de jonction (17) perce une section du couvercle du canal de pose qui est située en aval de la zone d'ajustement (14) du rouleau de gaufrage (11) vu dans la direction de déplacement (8) du dispositif.

8. Dispositif mobile selon une des revendications 1 à 7, **caractérisé en ce que** le canal de pose (5) s'amincit dans le sens opposé à la direction de déplacement (8).
